# FASCICULE DE BREVET EUROPEEN

(11) **EP 4 352 332 B1**
(45) Date de publication et mention de la délivrance du brevet: **17.09.2025**
(21) Numéro de dépôt: 22740297.1
(22) Date de dépôt: 07.06.2022
(51) Int. Cl.: E06B 1/60, E04F 21/00

(54) **CALE D'ÉPAISSEUR AJUSTABLE**
KEIL MIT EINSTELLBARER DICKE
WEDGE WITH ADJUSTABLE THICKNESS

(30) Priorité: 09.06.2021 EP 21178466
(43) Date de publication de la demande: 17.04.2024
(73) Titulaire: Sahin, Cemil, 07450 Tosmur/Alanya Antalya (TR)
(72) Inventeur: Sahin, Cemil, 07450 Tosmur/Alanya Antalya (TR)
(74) Mandataire: Gevers Patents
(86) Numéro de dépôt international: PCT/EP2022/065416
(87) Numéro de publication internationale: WO 2022/258626

(56) Documents cités:
- CN-A- 102 620 120
- CN-A- 102 620 120

## Description

### Domaine technique

La présente invention concerne une cale dont l'épaisseur est ajustable par un utilisateur.

### Art antérieur

Le document KR20110134578A décrit une cale d'épaisseur variable permettant de contrôler l'horizontale d'un cadre de porte en construction. Dans ce dispositif connu, des plaques horizontales peuvent être éloignées l'une de l'autre en éloignant des éléments élévateurs à l'aide d'une vis.

Un problème de ce dispositif connu est qu'une des plaques horizontales doit reposer sur une surface plane, sans quoi les différentes parties du dispositif se désolidarisent, et il ne peut donc être utilisé que pour un ajustement d'épaisseur verticale.

Le document CN102620120A décrit un dispositif de blocage de dimensionnement réglable. Dans ce dispositif, lorsque des éléments coulissants se rapprochent d'un cylindre, ils font monter un élément mobile. Un dispositif selon le préambule de la revendication 1 est divulgué par ledit document.

Le document DE102006012390A1 décrit une cale réglable pour l'installation de portes ou de fenêtres.

Le document WO2020/011846A1 décrit un écarteur permettant d'ajuster un écartement théorique entre deux composants.

### Résumé de l'invention

Un objet de la présente invention est de fournir une cale d'épaisseur ajustable pouvant être utilisée pour ajuster une épaisseur verticale ou une épaisseur horizontale.

A cet effet, l'invention propose une cale comprenant :
- un boitier comprenant :
   ∘ une paroi avant,
   ∘ une paroi arrière, opposée à la paroi avant selon une première direction,
   ∘ une paroi de fond, et
   ∘ une ouverture, opposée à la paroi de fond selon une deuxième direction perpendiculaire à la première direction ;
- un élément coulissant situé, au moins partiellement, dans le boitier, et configuré pour se déplacer par rapport au boitier selon la première direction et pour être bloqué par le boitier selon une troisième direction perpendiculaire à la première direction et à la deuxième direction ;
- un élément mobile configuré pour traverser l'ouverture, comprenant une paroi externe opposée à la paroi de fond selon la deuxième direction, et configuré pour être déplacé selon la deuxième direction par l'élément coulissant lorsque l'élément coulissant se déplace par rapport au boitier selon la première direction, et pour être bloqué par le boitier selon la troisième direction ; et
- un dispositif actionneur permettant à un utilisateur de déplacer l'élément coulissant dans la première direction par rapport au boitier, de façon à déplacer l'élément mobile selon la deuxième direction ;
caractérisée en ce qu'elle comprend un mécanisme de retenue configuré pour retenir l'élément mobile et l'élément coulissant au moins partiellement dans le boitier et dans une position fixe par rapport au boitier en l'absence d'actionnement du dispositif actionneur, et pour permettre un déplacement de l'élément coulissant selon la première direction et un déplacement de l'élément mobile selon la deuxième direction lors d'un actionnement du dispositif actionneur.

La cale selon l'invention fonctionne de la façon suivante. L'utilisateur actionne le dispositif actionneur, ce qui déplace l'élément coulissant dans la première direction. Le déplacement de l'élément coulissant génère une poussée ou une traction sur l'élément mobile, qui se déplace selon la deuxième direction. Puisque l'élément mobile traverse l'ouverture, il s'écarte ou se rapproche alors de la paroi de fond du boitier. Ainsi, l'épaisseur de la cale, donnée par la distance entre la paroi de fond du boitier et la paroi externe de l'élément mobile, peut être ajustée en actionnant le dispositif actionneur. Grâce au mécanisme de retenue, les différents éléments restent ensemble, sans mouvement relatif, avant d'actionner la cale. Cela permet que l'épaisseur de la cale soit fixe avant tout actionnement.

Comme le boitier empêche les mouvements de l'élément coulissant et de l'élément mobile dans la troisième direction durant leurs déplacements respectifs, il est possible d'ajuster une épaisseur horizontale en plaçant la cale de façon à ce que la troisième direction soit verticale.

Dans le cadre du présent document, l'avant de la cale est le côté de la cale tourné vers l'utilisateur actionnant le dispositif actionneur.

La cale peut être réalisée de façon à être suffisamment légère pour tenir entre deux surfaces verticales, et suffisamment bon marché pour être à usage unique.

Une cale selon l'invention peut être proposée en plusieurs modèles de longueurs différentes car des longueurs différentes (dans la première direction) permettent d'obtenir des plages d'épaisseurs différentes (dans la deuxième direction).

Selon un mode de réalisation de l'invention, l'élément coulissant comprend une paroi arrière oblique par rapport aux première et deuxième directions, et l'élément mobile comprend une paroi avant oblique par rapport aux première et deuxième directions et configurée pour glisser sur la paroi arrière de l'élément coulissant. L'oblicité permet que le mouvement avant-arrière selon la première direction de l'élément coulissant entraine un mouvement de l'élément mobile selon la deuxième direction. L'entrainement de l'élément mobile par l'élément coulissant pourrait être réalisé d'une autre façon tout en restant dans le cadre de l'invention.

Selon un mode de réalisation de l'invention, l'élément coulissant et l'élément mobile sont bloqués l'un par rapport à l'autre selon la troisième direction par un mécanisme de blocage situé sur l'élément coulissant et/ou l'élément mobile. Cela permet de diminuer les risques d'un mouvement relatif de l'élément mobile par rapport à l'élément coulissant dans la troisième direction.

Selon un mode de réalisation de l'invention, le mécanisme de blocage comprend une plaque en saillie située sur l'élément coulissant et perpendiculaire à la troisième direction, et une fente située sur l'élément mobile et agencée pour recevoir, au moins partiellement, la plaque. La fente s'étend selon la première direction de façon à ce que la plaque puisse se déplacer dans la fente lorsque le dispositif actionneur est actionné. Le mécanisme de blocage pourrait être inverse, avec une plaque située sur l'élément mobile et la fente sur l'élément coulissant.

Selon un mode de réalisation de l'invention, le dispositif actionneur comprend un trou avant traversant la paroi avant, et une tige passant dans le trou avant et ayant une première extrémité destinée à pousser et/ou tirer l'élément coulissant et une deuxième extrémité, située en dehors du boitier, et destinée à être actionnée par l'utilisateur. Comme la deuxième extrémité de la tige est en saillie par rapport au boitier, il est aisé d'ajuster l'épaisseur quand la cale est en place.

Le dispositif actionneur peut être agencé autrement. Il pourrait par exemple comprendre un mécanisme autobloquant ne permettant que d'augmenter l'épaisseur et pas de la diminuer.

Selon un mode de réalisation de l'invention, la tige comprend un filet correspondant au trou avant, et dans laquelle la longueur du boitier est supérieure ou égale à la somme de la longueur de l'élément coulissant et de la longueur du filet. La différence entre la longueur du boitier (c'est-à-dire sa longueur intérieure) et la longueur de l'élément coulissant est l'amplitude maximale du déplacement de l'élément coulissant selon la première direction. Le fait que cette amplitude maximale de déplacement soit égale ou supérieure à la longueur du filet permet d'éviter que l'utilisateur n'enfonce trop loin la tige dans le boitier, ce qui pourrait pousser l'élément coulissant contre la paroi arrière, avec un risque de faire sortir l'élément coulissant hors du boitier ou de casser la cale.

Selon un mode de réalisation de l'invention, le boitier comprend des éléments de fixation permettant d'accoler la paroi arrière à une première surface ou à une deuxième surface extérieure à la cale. Par exemple, le boitier peut comprendre un adhésif pour coller la paroi arrière sur la surface extérieure, et/ou des trous dans la paroi arrière et/ou sur des pattes pour visser la paroi arrière contre la première surface.

Selon un mode de réalisation de l'invention, tout l'élément coulissant s'éloigne de la paroi avant et se rapproche de la paroi arrière lorsqu'il est déplacé par le dispositif actionneur. Une telle configuration permet une architecture particulièrement simple et robuste de la cale.

Selon un mode de réalisation de l'invention, l'élément mobile est configuré pour être bloqué par la paroi arrière du boitier selon la troisième direction. Cela évite de devoir introduire d'autres éléments dans la cale, qui augmenteraient sa complexité.

Selon un mode de réalisation de l'invention, le mécanisme de retenue comprend une première partie située sur une première paroi et une deuxième paroi du boitier et une deuxième partie située sur l'élément mobile ; les première et deuxième parois du boitier étant perpendiculaires à la troisième direction. Cela permet de bloquer l'élément mobile à gauche et à droite, et donc de le retenir particulièrement bien.

Selon un mode de réalisation de l'invention, la première partie du mécanisme de retenue comprend des protubérances situées sur la première paroi et la deuxième paroi du boitier, et la deuxième partie du mécanisme de retenue comprend des renfoncements situés sur une première paroi et une deuxième paroi de l'élément mobile, et prévus pour recevoir les protubérances ; les première et deuxième parois de l'élément mobile étant perpendiculaires à la troisième direction ; la cale étant configurée pour que les protubérances s'écartent lorsque l'élément mobile est déplacé par l'élément coulissant. Les protubérances sont sur la face interne des première et deuxième parois du boitier. Ainsi, sans actionnement, les protubérances restent dans les renfoncements, mais si l'actionneur est actionné, l'élément mobile est poussé dans la troisième direction et cette poussée a pour effet d'écarter les protubérances et de permettre le mouvement. L'élément coulissant étant situé entre l'élément mobile et la paroi de fond du boitier, il est aussi retenu par l'emboitement des protubérances dans les renfoncements. Les protubérances peuvent par exemple être des dents.

Selon un mode de réalisation de l'invention, l'élément mobile comprend un élément principal configuré pour être déplacé par l'élément coulissant, et un premier élément amovible configuré pour être fixé de façon amovible à l'élément principal et pour augmenter l'épaisseur de l'élément mobile selon la deuxième direction. La paroi externe de l'élément mobile peut alors être une paroi d'appui de l'élément principal si l'élément amovible n'est pas présent, ou une paroi d'appui de l'élément amovible s'il est présent. L'ajustement d'épaisseur peut alors se faire de deux façons combinables : au moins un élément amovible fournit une épaisseur, qui peut être variée (en omettant le premier élément amovible, en y fixant un élément amovible supplémentaire et/ou en le remplaçant par un élément amovible de remplacement) et le déplacement de l'élément mobile fournit une autre épaisseur, qui peut aussi être variée (en actionnant le dispositif actionneur). De préférence, la variation d'épaisseur ayant pour origine le déplacement de l'élément mobile permet un réglage plus fin que la variation d'épaisseur ayant pour origine l'élément amovible.

Selon un mode de réalisation de l'invention, la fixation amovible entre l'élément principal et le premier élément amovible comprend un tenon et une mortaise. Le tenon et la mortaise s'étendent préférentiellement selon la première direction. Ils sont préférentiellement prévus pour un coulissement selon la première direction et un blocage selon la deuxième et la troisième direction. Cela permet de glisser le premier élément amovible sur l'élément principal quand le boitier, l'élément coulissant et l'élément principal sont déjà dans l'espace entre les première et deuxième surfaces.

Selon un mode de réalisation de l'invention, la cale comprend un élément amovible supplémentaire configuré pour être fixé de façon amovible au premier élément amovible et pour augmenter l'épaisseur de l'élément mobile selon la deuxième direction. Il est ainsi possible de superposer des éléments amovibles afin d'obtenir une grande épaisseur.

L'invention porte aussi sur un ensemble comprenant la cale comprenant l'élément principal et le premier élément amovible, et au moins un élément amovible de remplacement configuré pour être fixé à l'élément principal à la place du premier élément amovible, l'élément amovible de remplacement et le premier élément amovible ayant des épaisseurs différentes. L'ensemble comprend ainsi un jeu d'au moins deux éléments amovibles. Cela permet de donner un grand intervalle d'épaisseurs possibles.

L'invention porte aussi sur un kit comprenant une cale et un élément de maintien comprenant deux pinces fixées à une tige rigide et configuré pour maintenir les deux montants verticaux d'une porte à une distance fixe l'un de l'autre.

L'invention porte aussi sur une méthode d'utilisation d'une cale, la méthode comprenant les étapes suivantes :
- placer la cale dans un espace entre une première et une deuxième surfaces ; et
- actionner le dispositif actionneur jusqu'à ce que la paroi de fond soit contre la première surface et la paroi externe soit contre la deuxième surface.

De préférence, le boitier est fixe par rapport à la première surface durant l'actionnement du dispositif actionneur. Il peut par exemple être fixé à la première surface.

La première surface est par exemple sur un montant de porte, de châssis, de cadre, et la deuxième surface sur un mur. La première surface est par exemple tout élément demandant un montage précis et aisé.

Pour une porte, la méthode peut être réalisée pour plusieurs cales, par exemple, deux cales pour chaque montant vertical, et optionnellement une cale pout le montant horizontal. Ainsi, la mise en place d'un chambranle peut demander d'utiliser au moins quatre ou cinq cales.

Une fois les cales ajustées de façon à ce que les montants verticaux soit placés verticalement et le montant horizontal soit placé horizontalement, les tiges des dispositifs actionneurs peuvent être cassées ou enlevées, afin de ne pas dépasser vers l'avant des montants de la porte. Une mousse peut alors être dispensée entre le chambranle et le mur. Les cales seront alors englobées dans la mousse.

L'invention porte aussi sur une méthode d'utilisation d'une cale comprenant l'élément principal et le premier élément amovible, la méthode comprenant les étapes suivantes :
- placer le boitier, l'élément coulissant et l'élément principal dans un espace entre une première et une deuxième surfaces ;
- fixer le premier élément amovible à l'élément principal ; et
- actionner le dispositif actionneur jusqu'à ce que la paroi de fond soit contre la première surface et la paroi externe soit contre la deuxième surface.

Le premier élément amovible peut être fixé à l'élément principal alors que le boitier est encore en-dehors de l'espace entre les surfaces, ou quand le boitier est déjà dans l'espace entre les surfaces.

### Brève description des figures

D'autres caractéristiques et avantages de l'invention apparaîtront à la lecture de la description détaillée qui suit pour la compréhension de laquelle on se reportera aux figures annexées parmi lesquelles :
- la figure 1 illustre un chambranle de porte situé dans le trou d'un mur et fixé à ce mur grâce à quatre cales,
- la figure 2 illustre un boitier,
- la figure 3a illustre un élément coulissant,
- la figure 3b est une autre vue de l'élément coulissant,
- la figure 4 illustre un élément mobile,
- la figure 5 illustre une tige,
- les figures 6a à 6c illustre une utilisation d'une cale selon un mode de réalisation,
- les figures 7a à 7c illustre une utilisation d'une cale selon un autre mode de réalisation,
- la figure 8 illustre un élément coulissant,
- la figure 9 illustre un élément mobile,
- la figure 10 illustre un élément principal d'un élément mobile,
- la figure 11 illustre un élément amovible,
- la figure 12a illustre un boitier, et
- la figure 12b illustre un élément principal.

### Modes de réalisation de l'invention

Dans le contexte du présent document, les termes « premier » et « deuxième » servent uniquement à différencier les différents éléments et n'impliquent pas d'ordre entre ces éléments.

Sur les figures, les éléments identiques ou analogues peuvent porter les mêmes références.

La figure 1 illustre schématiquement un chambranle 300 de porte calé dans le trou d'un mur par quatre cales 100. Le chambranle 300 comprend deux montants verticaux 301 et un montant horizontal. Les montants verticaux 301 sont maintenus à distance l'un de l'autre grâce à deux élément de maintien 200 comprenant deux pinces ou mâchoires 201 fixées à une tige 202 rigide. Les cales 100 sont situées dans un espace 310 entre le chambranle 300 et le mur. Les cales 100 selon l'invention comprennent un boitier 10, un élément coulissant 20, un élément mobile 30, et un dispositif actionneur. Des modes de réalisation possibles de ces éléments sont décrits en référence aux figures suivantes en faisant référence à une première 101, une deuxième 102 et une troisième 103 directions, qui sont perpendiculaires entre elles. L'épaisseur ajustable grâce à la cale 100 est l'étendue de la cale 100 selon la deuxième direction 102.

La figure 2 illustre un mode de réalisation possible du boitier 10. Il comprend préférentiellement une paroi avant 15 et une paroi arrière 16 perpendiculaires à la première direction 101, une paroi de fond 13 perpendiculaire à la deuxième direction 102, une ouverture 11 dans un plan perpendiculaire à la deuxième direction 102, et une première paroi 17 et une deuxième paroi 18 perpendiculaires à la troisième direction 103. Le côté 14 du boitier opposé à la paroi de fond 13 peut être présent et traversé par l'ouverture 11, ou être absent.

La paroi avant 15 et la paroi arrière 16 sont espacée d'une longueur 12 selon la première direction 101. La paroi avant 15 est traversée par un trou avant 51, préférentiellement fileté, faisant partie d'un mode de réalisation possible du dispositif actionneur. Le boitier 10 peut comprendre au moins un trou 60 de fixation, situé dans la paroi de fond 13 et/ou dans des pattes 61. Les trous 60 dans les pattes 61 sont préférés aux trous 60 dans la paroi de fond 13 car le placement de ces derniers nécessite d'enlever l'élément coulissant 20 et l'élément mobile 30.

La longueur 12 du boitier 10 est préférentiellement entre 4 cm et 15 cm. La largeur du boitier 10 est préférentiellement entre 2 cm et 4 cm. L'épaisseur du boitier 10 est préférentiellement entre 2 cm et 4 cm.

Les figures 3a et 3b illustrent un mode de réalisation possible de l'élément coulissant 20. Il comprend préférentiellement une paroi avant 25 perpendiculaire à la première direction 101, une paroi de fond 23 perpendiculaire à la deuxième direction 102, et une première paroi et une deuxième paroi 28 perpendiculaires à la troisième direction 103. Il comprend aussi une paroi arrière 26 oblique par rapport aux première 101 et deuxième 102 directions, de sorte qu'il a une épaisseur, selon la deuxième direction 102, plus grande à l'avant qu'à l'arrière.

L'élément coulissant 20 est configuré pour être, au moins en partie, dans le boitier 10, de façon à ce que sa première paroi glisse selon la première direction 101 contre la première paroi 17 du boitier 10, et soit bloquée selon la troisième direction 103 par la première paroi 17 du boitier 10 ; à ce que sa deuxième paroi 28 glisse selon la première direction 101 contre la deuxième paroi 18 du boitier 10 et soit bloquée selon la troisième direction 103 par la deuxième paroi 18 du boitier 10 ; et à ce que sa paroi de fond 23 glisse selon la première direction 101 contre la paroi de fond 13 du boitier 10 et soit bloquée selon la deuxième direction 102 par la paroi de fond 13 du boitier 10.

La longueur 22 de l'élément coulissant 20, selon la première direction 101, est inférieure à la longueur 12 du boitier 10. Il peut préférentiellement coulisser dans le boitier entre une première position dans laquelle sa paroi avant 25 est bloquée par la paroi avant 15 du boitier 10, et une deuxième position dans laquelle l'extrémité de sa paroi arrière 26 est bloquée par la paroi arrière 16 du boitier 10.

L'épaisseur de l'élément coulissant 20, selon la deuxième direction 102, est préférentiellement égale ou inférieure à l'épaisseur du boitier 10. La largeur de l'élément coulissant 20, selon la troisième direction 103, est préférentiellement inférieure égale à la largeur intérieure du boitier 10.

L'élément coulissant 20 peut comprendre une plaque 71, en saillie sur la paroi arrière 26. La plaque 71 est agencée pour s'engager de façon mobile selon la première direction 101 et la deuxième direction 102, dans une fente 72 de l'élément mobile 30, formant ainsi un mécanisme de blocage bloquant l'élément coulissant 20 et l'élément mobile 30 dans la troisième direction 103.

L'élément coulissant 20 peut comprendre un renfoncement 52 aligné avec le trou avant 51 et faisant partie d'un mode de réalisation possible du dispositif actionneur.

La figure 4 illustre un mode de réalisation possible de l'élément mobile 30. Il comprend préférentiellement une paroi arrière 36 (visible figure 9) perpendiculaire à la première direction 101, une paroi de fond 33 perpendiculaire à la deuxième direction 102, et une première paroi 37 (visible figure 9) et une deuxième paroi 38 perpendiculaires à la troisième direction 103. Il comprend aussi une paroi avant 35 oblique par rapport aux première 101 et deuxième 102 directions, de sorte qu'il a une épaisseur, selon la deuxième direction 102, plus grande à l'arrière qu'à l'avant. Il comprend aussi une paroi d'appui 34 opposée à la paroi de fond 13 du boitier 10 et située en-dehors du boitier 10. Il peut aussi comprendre une paroi supplémentaire 39, faisant la jonction entre la paroi avant 35 et la paroi d'appui 34. Il peut aussi comprendre une fente 72 plane s'étendant selon la première 101 et la deuxième 102 directions. La longueur, selon la première direction 101, de la paroi de fond 33 est préférentiellement plus petite ou égale à amplitude de mouvement de l'élément mobile 20 selon la première direction 101.

L'élément mobile 30 est configuré pour être engagé dans le boitier 10, de façon à ce que sa première paroi glisse selon la deuxième direction 102 contre la première paroi 17 du boitier 10, et soit bloquée selon la troisième direction 103 par la première paroi 17 du boitier 10 ; à ce que sa deuxième paroi 38 glisse selon la deuxième direction 102 contre la deuxième paroi 18 du boitier 10 et soit bloquée selon la troisième direction 103 par la deuxième paroi 18 du boitier 10 ; et à ce que sa paroi arrière 36 glisse selon la deuxième direction 102 contre la paroi arrière 16 du boitier 10 et soit bloquée selon la première direction 101 par la paroi arrière 16 du boitier 10.

La figure 5 illustre une tige 53 faisant partie d'un mode de réalisation possible du dispositif actionneur. La tige 53 est prévue pour passer dans le trou 51 et façon à ce que son filet 56 s'emboite dans le filetage du trou 51. Sa première extrémité 54 est située dans le boitier 10 et est destinée à pousser et/ou tirer l'élément coulissant 20. Sa deuxième extrémité 55, opposée à la première extrémité 54 selon la première direction 101, est située de l'autre côté de la paroi avant 15 et est destinée à être actionnée par l'utilisateur.

La première extrémité 54 peut par exemple être reçue dans le renfoncement 52 et/ou être fixée à l'élément coulissant 20. Elle comprend préférentiellement un renfoncement 58 suivi d'un élargissement 59 de manière à ce que l'élargissement soit situé dans le renfoncement 52 et puisse tirer l'élément coulissant 20 vers la paroi avant 15.

La deuxième extrémité 55 est préférentiellement agencée pour pouvoir être tournée à la main, sans tournevis, par exemple grâce à une forme en T. La deuxième extrémité 55 est préférentiellement agencée pour pouvoir être cassée, de façon à réduire la longueur de la cale 100 selon la première direction 101.

Dans un mode de réalisation de l'invention, la longueur 57 du filet 56 de la tige 53 est inférieure ou égale à la différence 107 entre la longueur 12 du boitier 10 et la longueur 22 de l'élément coulissant 20 (visible figure 6a).

Les figures 6a à 6c illustre un mode de fonctionnement d'une cale 100 selon un mode de réalisation de l'invention. La cale 100, telle qu'illustrée à la figure 6a, est placée dans un espace 310 entre une première 302 et une deuxième 303 surfaces qui se font face selon la deuxième direction 102, de sorte que la deuxième extrémité 55 de la tige 53 soit vers l'utilisateur. Les figures 6b et 6c illustrent ce qui se passe lorsque l'utilisateur déplace la tige 53 selon la première direction 101, de l'avant vers l'arrière. La première extrémité 54 de la tige 53 pousse l'élément coulissant 20 selon la première direction 101, de l'avant vers l'arrière. La paroi arrière 26 de l'élément coulissant 20 pousse la paroi avant 35 de l'élément mobile 30. Vu l'oblicité des parois 26, 35, et comme l'élément mobile 30 est bloqué selon la première direction 101 par la paroi arrière 16 du boitier 10, la paroi avant 35 de l'élément mobile 30 glisse contre la paroi arrière 26 de l'élément coulissant 20, et l'élément mobile 30 se déplace selon la deuxième direction 102, en s'éloignant de la paroi de fond 13. Sa paroi d'appui 34 (ou 84 ou 94 comme décrit ci-après), qui forme sa paroi externe, peut alors se rapprocher de la deuxième surface 303. Si l'utilisateur lâche la tige 53, l'élément mobile 30 reste en place. Si l'utilisateur déplacer la tige 53 de l'arrière vers l'avant, l'élément mobile 30 peut se rapprocher de la paroi de fond 13 de façon à diminuer l'épaisseur de la cale 100.

Les figures 7a à 7c illustre un mode de fonctionnement d'une cale 100 selon un autre mode de réalisation de l'invention. Dans ce mode de réalisation, l'élément coulissant 20 comprend une paroi supplémentaire 29, faisant la jonction entre la paroi arrière 26 et la paroi de fond 23 et pouvant buter contre la paroi arrière 16 du boitier 10. La paroi supplémentaire 29 peut être perpendiculaire à la première direction 101. Le mode de réalisation des figures 7a à 7c permet une meilleure stabilité de la cale que le mode de réalisation des figures 6a à 6c, notamment à la position maximale illustrée aux figures 6c et 7c. La pente de la paroi arrière 26 étant plus faible dans le mode de réalisation des figures 7a à 7c que dans le mode de réalisation des figures 6a à 6c, ce dernier permet une plus grande variabilité de l'épaisseur de la cale 100.

La figure 8 est une autre illustration de l'élément coulissant 20 des figures 7a à 7c.

La figure 9 illustre un autre mode de réalisation possible de l'élément mobile 30, dans lequel l'élément mobile 30 comprend un élément principal 80 en contact avec l'élément coulissant 20, et un premier élément amovible 90 qui peut être fixé de façon amovible à l'élément principal 80. L'élément principal 80 comprend une paroi d'appui 84, perpendiculaire à la deuxième direction 102, qui forme la paroi externe de la cale 100 si le premier élément amovible 90 est absent.

Le premier élément amovible 90 comprend une paroi d'appui 94, perpendiculaire à la deuxième direction 102, et qui forme la paroi externe de la cale 100 si le premier élément amovible 90 est présent. Il comprend aussi une paroi de fond 93 opposée à la paroi d'appui 94 et en contact avec l'élément principal 80.

La fixation amovible entre l'élément principal 80 et le premier élément amovible 90 comprend une mortaise 81 et un tenon 91, respectivement situés sur la paroi d'appui 84 de l'élément principal 80 et sur la paroi de fond 93 du premier élément amovible 90, ou l'inverse. La mortaise 81 et le tenon 91 ont préférentiellement une forme de parallélogramme dans un plan perpendiculaire à la première direction 101.

Un ensemble selon l'invention peut comprendre plusieurs éléments amovibles parmi lesquels le premier élément amovible et d'autres éléments amovibles pouvant être mis à sa place et ayant des épaisseurs, selon la deuxième direction 102, différentes.

La figure 10 illustre une variante de l'élément principal 80. Il pourrait par exemple convenir au mode de réalisation de la cale 100 illustré aux figures 7a à 7c.

Les figures 11 et 12 permettent d'illustrer que des éléments amovibles peuvent aussi être prévus pour se fixer les uns aux autres. Le premier élément amovible 90 peut par exemple être tel qu'illustré aux figures 11 et 12 et comprendre un tenon 91 sur la paroi de fond 93 et une mortaise 92 sur la paroi d'appui 94. La mortaise 92 permet de fixer un élément amovible supplémentaire 99. Le premier élément amovible 90 et l'élément amovible supplémentaire 99 peuvent être de même épaisseur ou d'épaisseurs différentes.

Chaque élément amovible a préférentiellement une épaisseur comprise entre 0,5 cm et 4 cm.

Les figures 13a et 13b illustrent un exemple de boitier 10 et d'élément principal 80 dans un mode de réalisation de l'invention comprenant un mécanisme de retenue. Le mécanisme de retenue permet de fixer l'élément mobile 30 et l'élément coulissant 20 au boitier 10 en l'absence d'actionnement du dispositif actionneur, et permet un déplacement de l'élément coulissant 20 selon la première direction 101 et un déplacement de l'élément mobile 30 selon la deuxième direction 102 lors d'un actionnement du dispositif actionneur.

Le mécanisme de retenue peut par exemple comprend des protubérances 41 sur les faces internes de la première 17 et la deuxième 18 parois du boitier 10, et des renfoncements, par exemple des fentes, 42 dans les faces externes de la première 37 et la deuxième 38 parois de l'élément mobile 30. Initialement, les protubérances 41 sont dans les renfoncements 42, ce qui bloque l'élément mobile 30 dans la deuxième direction 102. Comme l'élément coulissant 20 se trouve en partie entre l'élément mobile 30 et la paroi de fond 13 dans la deuxième direction, il est aussi bloqué. Lorsque le dispositif actionneur déplace l'élément coulissant 20 de l'avant vers l'arrière, la pression exercée par l'élément mobile 30 pour s'éloigner de la paroi de fond fait s'écarter les protubérances 41, et permet donc un mouvement selon la deuxième direction 102.

La tige 53 est préférentiellement métallique. Les autres éléments de la cale 100 sont préférentiellement en polymère (par exemple PVC), en bois et/ou en métal. Le boitier 10 peut être une tôle pliée.

Dans l'exemple d'utilisation illustré figure 1, la paroi de fond des boitiers est fixée à la première surface 302, qui est la surface extérieure des montants verticaux 301, et la paroi externe 94 du premier élément amovible 90 est contre la deuxième surface 303, qui est la surface du mur. La fixation pourrait être inversée tout en restant dans le cadre de l'invention. L'utilisateur peut placer les cales 100, et, afin d'ajuster la verticalité des montants verticaux, ajuster les épaisseurs des cales 100 en remplaçant le premier élément amovible 90 par un élément de remplacement et/ou en ajoutant un élément amovible supplémentaire 99 et/ou en actionnant le dispositif actionneur. Ensuite, il casse ou il enlève la tige 53 et injecte de la mousse dans l'espace 310.

Une cale pourrait être aussi placée dans l'écart entre le linteau et le montant horizontal de la porte et façon à ajuster l'horizontalité du montant horizontal.

En d'autres termes, l'invention se rapporte à une cale 100 dont l'épaisseur peut être réglée à l'aide d'un dispositif actionneur. Un actionnement du dispositif actionneur entraine un déplacement d'un élément coulissant 20 dans un boitier 10 et selon une première direction 101. Le déplacement de l'élément coulissant 20 entraine un déplacement, dans une deuxième direction 102, d'un élément mobile 30, augmentant ainsi la distance entre une paroi externe 34, 84, 94 de l'élément mobile 34 et une paroi de fond 13 du boitier 10, et donc l'épaisseur de la cale 100.

## Revendications

1. **Cale (100)** comprenant:
• un boitier (10) comprenant :
∘ une paroi avant (15),
∘ une paroi arrière (16), opposée à la paroi avant (15) selon une première direction (101),
∘ une paroi de fond (13), et
∘ une ouverture (11), opposée à la paroi de fond (13) selon une deuxième direction (102) perpendiculaire à la première direction (101) ;
• un élément coulissant (20) situé, au moins partiellement, dans le boitier (10), et configuré pour se déplacer par rapport au boitier (10) selon la première direction (101) et pour être bloqué par le boitier (10) selon une troisième direction (103) perpendiculaire à la première direction (101) et à la deuxième direction (102) ;
• un élément mobile (30) configuré pour traverser l'ouverture (11), comprenant une paroi externe (34, 84, 94) opposée à la paroi de fond (13) selon la deuxième direction (102), et configuré pour être déplacé selon la deuxième direction (102) par l'élément coulissant (20) lorsque l'élément coulissant (20) se déplace par rapport au boitier (10) selon la première direction (101), et pour être bloqué par le boitier (10) selon la troisième direction (103) ; et
• un dispositif actionneur permettant à un utilisateur de déplacer l'élément coulissant (20) dans la première direction (101) par rapport au boitier (10), de façon à déplacer l'élément mobile (30) selon la deuxième direction (102) ;
**caractérisée en ce qu'**elle comprend un mécanisme de retenue configuré pour retenir l'élément mobile (30) et l'élément coulissant (20) au moins partiellement dans le boitier (10) et dans une position fixe par rapport au boitier en l'absence d'actionnement du dispositif actionneur, et pour permettre un déplacement de l'élément coulissant (20) selon la première direction (101) et un déplacement de l'élément mobile (30) selon la deuxième direction (102) lors d'un actionnement du dispositif actionneur.

2. Cale selon la revendication 1, dans laquelle l'élément coulissant (20) comprend une paroi arrière (26) oblique par rapport aux première (101) et deuxième (102) directions, et dans laquelle l'élément mobile (30) comprend une paroi avant (35) oblique par rapport aux première (101) et deuxième (102) directions et configurée pour glisser sur la paroi arrière (26) de l'élément coulissant (20).

3. Cale selon l'une quelconque des revendications précédentes, dans laquelle l'élément coulissant (20) et l'élément mobile (30) sont bloqués l'un par rapport à l'autre selon la troisième direction (103) par un mécanisme de blocage situé sur l'élément coulissant (20) et/ou l'élément mobile (30).

4. Cale selon la revendication précédente, dans laquelle le mécanisme de blocage comprend une plaque (71) en saillie située sur l'élément coulissant (20) et perpendiculaire à la troisième direction (103), et une fente (72) située sur l'élément mobile (30) et agencée pour recevoir, au moins partiellement, la plaque (71).

5. Cale selon l'une quelconque des revendications précédentes, dans laquelle le dispositif actionneur comprend :
• un trou avant (51) traversant la paroi avant (15), et
• une tige (53) passant dans le trou avant (51) et ayant une première extrémité (54) destinée à pousser et/ou tirer l'élément coulissant (20) et une deuxième extrémité (55), située en dehors du boitier (10), et destinée à être actionnée par l'utilisateur.

6. Cale selon la revendication précédente, dans laquelle la tige (53) comprend un filet (56) correspondant au trou avant (51), et dans laquelle la longueur (12) du boitier (10) est supérieure ou égale à la somme de la longueur (22) de l'élément coulissant (20) et de la longueur (57) du filet (56).

7. Cale selon l'une quelconque des revendications précédentes, dans laquelle le boitier (10) comprend des éléments de fixation permettant d'accoler la paroi arrière (16) à une première surface (302) ou à une deuxième surface (303) extérieure à la cale (100).

8. Cale selon l'une quelconque des revendications précédentes, dans laquelle tout l'élément coulissant (20) s'éloigne de la paroi avant (15) et se rapproche de la paroi arrière (16) lorsqu'il est déplacé par le dispositif actionneur.

9. Cale selon l'une quelconque des revendications précédentes, dans laquelle l'élément mobile (30) est configuré pour être bloqué par la paroi arrière (16) du boitier (10) selon la troisième direction (103).

10. Cale selon l'une quelconque des revendications précédentes, dans laquelle le mécanisme de retenue comprend :
• une première partie située sur une première paroi (17) et une deuxième paroi (18) du boitier (10), et
• une deuxième partie située sur l'élément mobile (30) ;
les première et deuxième parois (17, 18) du boitier (10) étant perpendiculaires à la troisième direction (103).

11. Cale selon la revendication précédente, dans laquelle
• la première partie du mécanisme de retenue comprend des protubérances (41) situées sur la première paroi (17) et la deuxième paroi (18) du boitier (10), et
• la deuxième partie du mécanisme de retenue comprend des renfoncements (42) situés sur une première paroi (37) et une deuxième paroi (38) de l'élément mobile (30), et prévus pour recevoir les protubérances (41) ;
les première et deuxième parois (37, 38) de l'élément mobile (30) étant perpendiculaires à la troisième direction (103) ;
la cale (100) étant configurée pour que les protubérances (41) s'écartent lorsque l'élément mobile (30) est déplacé par l'élément coulissant (20).

12. Cale selon l'une quelconque des revendications précédentes, dans laquelle l'élément mobile (30) comprend un élément principal (80) configuré pour être déplacé par l'élément coulissant (20), et un premier élément amovible (90) configuré pour être fixé de façon amovible à l'élément principal (80) et pour augmenter l'épaisseur de l'élément mobile (30) selon la deuxième direction (102).

13. Cale selon la revendication précédente, dans laquelle la fixation amovible entre l'élément principal (80) et le premier élément amovible (90) comprend un tenon (91) et une mortaise (81).

14. Cale selon la revendication 12 ou 13, comprenant un élément amovible supplémentaire (99) configuré pour être fixé de façon amovible au premier élément amovible (90) et pour augmenter l'épaisseur de l'élément mobile (30) selon la deuxième direction (102).

15. Ensemble comprenant :
• une cale (100) selon l'une quelconque des revendications 12 à 14, et
• au moins un élément amovible de remplacement configuré pour être fixé à l'élément principal (80) à la place du premier élément amovible (90), l'élément amovible de remplacement et le premier élément amovible (90) ayant des épaisseurs différentes.

16. Kit comprenant une cale (100) selon l'une quelconque des revendications 1 à 14, ou un ensemble selon la revendication 15, et un élément de maintien (200) comprenant deux pinces (201) fixées à une tige (202) rigide et configuré pour maintenir les deux montants verticaux (301) d'une porte à une distance fixe l'un de l'autre.

17. Méthode d'utilisation d'une cale (100) selon l'une quelconque des revendications 1 à 14 et comprenant les étapes suivantes :
• placer la cale (100) dans un espace (310) entre une première (302) et une deuxième (303) surfaces ; et
• actionner le dispositif actionneur jusqu'à ce que la paroi de fond (13) soit contre la première surface (302) et la paroi externe (34, 84, 94) soit contre la deuxième surface (303).

18. Méthode d'utilisation d'une cale (100) selon l'une quelconque des revendications 12 à 14 et comprenant les étapes suivantes :
• placer le boitier (10), l'élément coulissant (20) et l'élément principal (80) dans un espace (310) entre une première (302) et une deuxième (303) surfaces ;
• fixer le premier élément amovible (90) à l'élément principal (80) ; et
• actionner le dispositif actionneur jusqu'à ce que la paroi de fond (13) soit contre la première surface (302) et la paroi externe (94) soit contre la deuxième surface (303).

## Patentansprüche

1. Keil (100), umfassend:
- ein Gehäuse (10), umfassend:
- eine vordere Wand (15),
- eine hintere Wand (16), die der vorderen Wand (15) in einer ersten Richtung (101) gegenüberliegt,
- eine Bodenwand (13), und
- eine Öffnung (11), die der Bodenwand (13) in einer zweiten Richtung (102) senkrecht zur ersten Richtung (101) gegenüberliegt;
- ein Schiebeelement (20), das zumindest teilweise in dem Gehäuse (10) angeordnet und konfiguriert ist, um sich in Bezug auf das Gehäuse (10) in der ersten Richtung (101) zu bewegen und um durch das Gehäuse (10) in einer dritten Richtung (103) senkrecht zur ersten Richtung (101) und zur zweiten Richtung (102) blockiert zu werden;
- ein bewegliches Element (30), das konfiguriert ist, um die Öffnung (11) zu durchqueren, umfassend eine äußere Wand (34, 84, 94), die der Bodenwand (13) in der zweiten Richtung (102) gegenüberliegt, und konfiguriert ist, um durch das Schiebeelement (20) in der zweiten Richtung (102) bewegt zu werden, wenn sich das Schiebeelement (20) in Bezug auf das Gehäuse (10) in der ersten Richtung (101) bewegt, und um durch das Gehäuse (10) in der dritten Richtung (103) blockiert zu werden; und
- eine Betätigungsvorrichtung, die es einem Benutzer ermöglicht, das Schiebeelement (20) in der ersten Richtung (101) in Bezug auf das Gehäuse (10) so zu bewegen, dass das bewegliche Element (30) in der zweiten Richtung (102) bewegt wird;
**dadurch gekennzeichnet, dass** er einen Haltemechanismus umfasst, der konfiguriert ist, um das bewegliche Element (30) und das Schiebeelement (20) zumindest teilweise im Gehäuse (10) und in einer festen Position in Bezug auf das Gehäuse bei Nichtbetätigung der Betätigungsvorrichtung zu halten, und um eine Bewegung des Schiebeelements (20) in der ersten Richtung (101) und eine Bewegung des beweglichen Elements (30) in der zweiten Richtung (102) bei Betätigung der Betätigungsvorrichtung zu ermöglichen.

2. Keil nach Anspruch 1, wobei das Schiebeelement (20) eine hintere Wand (26) umfasst, die in Bezug auf die erste (101) und zweite (102) Richtung schräg verläuft, und wobei das bewegliche Element (30) eine vordere Wand (35) umfasst, die in Bezug auf die erste (101) und zweite (102) Richtung schräg verläuft und konfiguriert ist, um auf der hinteren Wand (26) des Schiebeelements (20) zu gleiten.

3. Keil nach einem der vorstehenden Ansprüche, wobei das Schiebeelement (20) und das bewegliche Element (30) in Bezug aufeinander in der dritten Richtung (103) durch einen auf dem Schiebeelement (20) und/oder dem beweglichen Element (30) angeordneten Blockiermechanismus blockiert sind.

4. Keil nach dem vorstehenden Anspruch, wobei der Blockiermechanismus eine auf dem Schiebeelement (20) vorstehend und senkrecht zur dritten Richtung (103) angeordnete Platte (71) und einen Schlitz (72) umfasst, der auf dem beweglichen Element (30) angeordnet und so angeordnet ist, dass er die Platte (71) mindestens teilweise aufnimmt.

5. Keil nach einem der vorstehenden Ansprüche, wobei die Betätigungsvorrichtung umfasst:
- ein vorderes Loch (51), das die vordere Wand (15) durchdringt, und
- eine Stange (53), die durch das vordere Loch (51) hindurchgeht und ein erstes Ende (54) aufweist, das zum Drücken und/oder Ziehen des Schiebeelements (20) bestimmt ist, und ein zweites Ende (55), das außerhalb des Gehäuses (10) angeordnet ist und dazu bestimmt ist, vom Benutzer betätigt zu werden.

6. Keil nach dem vorstehenden Anspruch, wobei die Stange (53) ein Gewinde (56) umfasst, das dem vorderen Loch (51) entspricht, und wobei die Länge (12) des Gehäuses (10) größer oder gleich der Summe der Länge (22) des Schiebeelements (20) und der Länge (57) des Gewindes (56) ist.

7. Keil nach einem der vorstehenden Ansprüche, wobei das Gehäuse (10) Befestigungselemente umfasst, die es ermöglichen, die hintere Wand (16) an einer ersten Oberfläche (302) oder einer zweiten Oberfläche (303) außerhalb des Keils (100) anzufügen.

8. Keil nach einem der vorstehenden Ansprüche, wobei das gesamte Schiebeelement (20) sich von der vorderen Wand (15) entfernt und sich der hinteren Wand (16) nähert, wenn es durch die Betätigungsvorrichtung bewegt wird.

9. Keil nach einem der vorstehenden Ansprüche, wobei das bewegliche Element (30) konfiguriert ist, um durch die hintere Wand (16) des Gehäuses (10) in der dritten Richtung (103) blockiert zu werden.

10. Keil nach einem der vorstehenden Ansprüche, wobei der Haltemechanismus umfasst:
- einen ersten Teil, der an einer ersten Wand (17) und einer zweiten Wand (18) des Gehäuses (10) angeordnet ist, und
- einen zweiten Teil, der auf dem beweglichen Element (30) angeordnet ist;
wobei die erste und zweite Wand (17, 18) des Gehäuses (10) senkrecht zur dritten Richtung (103) verlaufen.

11. Keil nach dem vorstehenden Anspruch, wobei
- der erste Teil des Haltemechanismus Vorsprünge (41) umfasst, die an der ersten Wand (17) und der zweiten Wand (18) des Gehäuses (10) angeordnet sind, und
- der zweite Teil des Haltemechanismus Vertiefungen (42) umfasst, die an einer ersten Wand (37) und einer zweiten Wand (38) des beweglichen Elements (30) angeordnet sind und zur Aufnahme der Vorsprünge (41) vorgesehen sind;
wobei die erste und zweite Wand (37, 38) des beweglichen Elements (30) senkrecht zur dritten Richtung (103) verlaufen;
wobei der Keil (100) so konfiguriert ist, dass sich die Vorsprünge (41) auseinander bewegen, wenn das bewegliche Element (30) durch das Schiebeelement (20) bewegt wird.

12. Keil nach einem der vorstehenden Ansprüche, wobei das bewegliche Element (30) ein Hauptelement (80), das konfiguriert ist, um durch das Schiebeelement (20) bewegt zu werden, und ein erstes lösbares Element (90), das konfiguriert ist, um lösbar an dem Hauptelement (80) befestigt zu werden und die Dicke des beweglichen Elements (30) in der zweiten Richtung (102) zu vergrößern, umfasst.

13. Keil nach dem vorstehenden Anspruch, wobei die lösbare Befestigung zwischen dem Hauptelement (80) und dem ersten lösbaren Element (90) einen Zapfen (91) und einen Schlitz (81) umfasst.

14. Keil nach Anspruch 12 oder 13, umfassend ein zusätzliches lösbares Element (99), das konfiguriert ist, um lösbar an dem ersten lösbaren Element (90) befestigt zu werden und um die Dicke des beweglichen Elements (30) in der zweiten Richtung (102) zu vergrößern.

15. Anordnung, umfassend:
- einen Keil (100) nach einem der Ansprüche 12 bis 14, und
- mindestens ein lösbares Austauschelement, das konfiguriert ist, um anstelle des ersten lösbaren Elements (90) an dem Hauptelement (80) befestigt zu werden, wobei das lösbare Austauschelement und das erste lösbare Element (90) unterschiedliche Dicken aufweisen.

16. Kit, umfassend einen Keil (100) nach einem der Ansprüche 1 bis 14 oder eine Anordnung nach Anspruch 15 und ein Halteelement (200), umfassend zwei Klemmen (201), die an einer starren Stange (202) befestigt und konfiguriert sind, die zwei vertikalen Pfosten (301) einer Tür in einem festen Abstand zueinander zu halten.

17. Verfahren zur Verwendung eines Keils (100) nach einem der Ansprüche 1 bis 14 und umfassend die folgenden Schritte:
- Platzieren des Keils (100) in einem Raum (310) zwischen einer ersten (302) und einer zweiten (303) Oberfläche; und
- Betätigen der Betätigungsvorrichtung, bis die Bodenwand (13) an der ersten Oberfläche (302) anliegt und die äußere Wand (34, 84, 94) an der zweiten Oberfläche (303) anliegt.

18. Verfahren zur Verwendung eines Keils (100) nach einem der Ansprüche 12 bis 14 und umfassend die folgenden Schritte:
- Platzieren des Gehäuses (10), des Schiebeelements (20) und des Hauptelements (80) in einem Raum (310) zwischen einer ersten (302) und einer zweiten (303) Oberfläche;
- Befestigen des ersten lösbaren Elements (90) am Hauptelement (80); und
- Betätigen der Betätigungsvorrichtung, bis die Bodenwand (13) an der ersten Oberfläche (302) anliegt und die äußere Wand (94) an der zweiten Oberfläche (303) anliegt.

## Claims

1. Shim (100) comprising:
- a casing (10) comprising:
- a front wall (15),
- a rear wall (16), opposite the front wall (15) in a first direction (101),
- a bottom wall (13), and
- an opening (11), opposite the bottom wall (13) in a second direction (102) perpendicular to the first direction (101);
- a sliding element (20) located, at least partially, in the casing (10), and configured to be moved with respect to the casing (10) in the first direction (101) and to be blocked by the casing (10) in a third direction (103) perpendicular to the first direction (101) and to the second direction (102);
- a movable element (30) configured to pass through the opening (11), comprising an external wall (34, 84, 94) opposite the bottom wall (13) in the second direction (102), and configured to be moved in the second direction (102) by the sliding element (20) when the sliding element (20) is moved with respect to the casing (10) in the first direction (101), and to be blocked by the casing (10) in the third direction (103); and
- an actuator device making it possible for a user to move the sliding element (20) in the first direction (101) with respect to the casing (10), so as to move the movable element (30) in the second direction (102);
**characterized in that** it comprises a retaining mechanism configured to retain the movable element (30) and the sliding element (20) at least partially in the casing (10) and in a fixed position with respect to the casing, in the absence of actuation of the actuator device, and to enable a movement of the sliding element (20) in the first direction (101) and a movement of the movable element (30) in the second direction (102) during an actuation of the actuator device.

2. - Shim according to claim 1, wherein the sliding element (20) comprises a rear wall (26) which is oblique with respect to the first (101) and second (102) directions, and wherein the movable element (30) comprises a front wall (35) which is oblique with respect to the first (101) and second (102) directions and configured to slide over the rear wall (26) of the sliding element (20).

3. Shim according to any one of the preceding claims, wherein the sliding element (20) and the movable element (30) are blocked against one another in the third direction (103) by a blocking mechanism located on the sliding element (20) and/or the movable element (30).

4. Shim according to the preceding claim, wherein the blocking mechanism comprises a projecting plate (71) located on the sliding element (20) and perpendicular to the third direction (103), and a slot (72) located on the movable element (30) and arranged to receive the plate (71), at least partially.

5. Shim according to any one of the preceding claims, wherein the actuator device comprises:
- a front hole (51) passing through the front wall (15), and
- a rod (53) passing into the front hole (51) and having a first end (54) intended to push and/or pull the sliding element (20) and a second end (55), located outside of the casing (10), and intended to be actuated by the user.

6. Shim according to the preceding claim, wherein the rod (53) comprises a net (56) corresponding to the front hole (51), and wherein the length (12) of the casing (10) is greater than or equal to the sum of the length (22) of the sliding element (20) and of the length (57) of the net (56).

7. Shim according to any one of the preceding claims, wherein the casing (10) comprises fixing elements making it possible to associate the rear wall (16) to a first surface (302) or to a second surface (303) external to the shim (100).

8. Shim according to any one of the preceding claims, wherein the entire sliding element (20) is moved away from the front wall (15) and is moved closer to the rear wall (16) when it is moved by the actuator device.

9. Shim according to any one of the preceding claims, wherein the movable element (30) is configured to be blocked by the rear wall (16) of the casing (10) in the third direction (103).

10. Shim according to any one of the preceding claims, wherein the retaining mechanism comprises:
- a first part located on a first wall (17) and a second wall (18) of the casing (10), and
- a second part located on the movable element (30);
the first and second walls (17, 18) of the casing (10) being perpendicular to the third direction (103).

11. Shim according to the preceding claim, wherein
- the first part of the retaining mechanism comprises projections (41) located on the first wall (17) and the second wall (18) of the casing (10), and
- the second part of the retaining mechanism comprises recesses (42) located on a first wall (37) and a second wall (38) of the movable element (30), and provided to receive the projections (41);
the first and second walls (37, 38) of the movable element (30) being perpendicular to the third direction (103);
the shim (100) being configured such that the projections (41) move away when the movable element (30) is moved by the sliding element (20).

12. Shim according to any one of the preceding claims, wherein the movable element (30) comprises a main element (80) configured to be moved by the sliding element (20), and a first removable element (90) configured to be removably fixed to the main element (80) and to increase the thickness of the movable element (30) in the second direction (102).

13. Shim according to the preceding claim, wherein the removable fixing between the main element (80) and the first removable element (90) comprises a pin (91) and a mortise (81).

14. Shim according to claim 12 or 13, comprising an additional removable element (99) configured to be removably fixed to the first removable element (90) and to increase the thickness of the movable element (30) in the second direction (102).

15. Assembly comprising:
- a shim (100) according to any one of claims 12 to 14, and
- at least one replacement removable element configured to be fixed to the main element (80) instead of the first removable element (90), the replacement removable element and the first removable element (90) having different thicknesses.

16. Kit comprising a shim (100) according to any one of claims 1 to 14, or an assembly according to claim 15, and a holding element (200) comprising two clamps (201) fixed to a rigid rod (202) and configured to hold the two vertical uprights (301) of a door at a fixed distance from one another.

17. Method for using a shim (100) according to any one of claims 1 to 14 and comprising the following steps:
- placing the shim (100) in a space (310) between a first (302) and a second (303) surface; and
- actuating the actuator device until the bottom wall (13) is against the first surface (302) and the external wall (34, 84, 94) is against the second surface (303).

18. Method for using a shim (100) according to any one of claims 12 to 14 and comprising the following steps:
- placing the casing (10), the sliding element (20) and the main element (80) in a space (310) between a first (302) and a second (303) surface;
- fixing the first removable element (90) to the main element (80); and
- actuating the actuator device until the bottom wall (13) is against the first surface (302) and the external wall (94) is against the second surface (303).
